# EUROPÄISCHE PATENTSCHRIFT

(11) **EP 0 445 271 B1**
(45) Veröffentlichungstag und Bekanntmachung des Hinweises auf die Patenterteilung: **28.12.1994**
(21) Anmeldenummer: 90914524.5
(22) Anmeldetag: 21.09.1990
(51) Int. Cl.: B61B 13/08

(54) **SCHWEBE-/FAHRGESTELL MIT STELLMOTOREN BETRIEBENER LUFTSPALTREGELUNG**
HOVERING RIG AND LANDING GEAR WITH SERVOMOTOR-CONTROLLED AIR GAP CONTROL
STRUCTURE A LEVITATION ET DE DEPLACEMENT DOTEE D'UN SYSTEME DE REGLAGE D'ECARTEMENT

(30) Priorität: 23.09.1989 DE 3931797
(43) Veröffentlichungstag der Anmeldung: 11.09.1991
(73) Patentinhaber: Magnetbahn GmbH, D-82319 Starnberg (DE)
(72) Erfinder: QUAAS, Hans-Rainer, D-8038 Gröbenzell (DE)
(74) Vertreter: Vogl, Leo, Dipl.-Ing.
(86) Internationale Anmeldenummer: EP9001604
(87) Internationale Veröffentlichungsnummer: WO9104182

(56) Entgegenhaltungen:
- DE-A- 2 055 115
- DE-A- 2 545 336
- DE-A- 2 813 023
- "International Conference on Maglev and Linear Drives", 21. Mai 1987, IEEE, New York

## Beschreibung

Die vorliegende Erfindung betrifft eine Luftspaltregelung für ein Schwebe-/Fahrgestell eines spurgebundenen Magnetbahn Transportsystems. Bei diesem System werden die Fahrzeuge über einen im Fahrweg installierten Langstatormotor angetrieben. Das elektrische Wanderfeld in den Wicklungen des Langstatormotors wirkt mit den Magnetkräften der Permanentmagneten der Schwebe-/Fahrgestelle zusammen. Dieses Zusammenwirken erfolgt berührungsfrei. Es ist Sicherzustellen, daß diese Berührungsfreiheit (Luftspalt) sicher gewährleistet wird. Zugleich erfolgt über die Magnetkräfte, die über den Stahlfahrweg (hier die Blechpakete des Langstators) wirken, ein Abtragen des Fahrzeuggewichtes über die Länge der Magnetleisten als flächenmäßig verteilte Last auf den Fahrweg. Dieser Luftspalt ist belastungsabhängig durch die Luftspaltregelung einzustellen, das heißt bei zunehmender Last/zunehmendem Gewicht (Zuladung auf das Fahrzeug) ist der Luftspalt durch die Stellmotoren zu verkleinern, was zur Folge hat, daß die magnetischen Anziehungskräfte zwischen den Permanentmagneten des Schwebe-/Fahrgestells und der Fahrwegschiene mit integriertem Langstator größer werden. Es sind lastabhängige mechanische und hydraulische Luftspaltregelungen und elektronisch geregelte Trag- und Führsysteme bekannt. Die mechanische Luftspaltregelung ist komplex aufgebaut, teuer und weist eine eingeschränkte Funktionalität, schlechte Justierbarkeit und weite Einstellstreubereiche auf.

Aus der DE-A 28 13 023 ist eine hydraulische Luftspaltregelung eines spurgebundenen Magnetbahntransportsystems mit im Fahrweg integriertem Linearmotor und Permanentmagneten im Schwebe-/Fahrgestell des Fahrzeuges bekannt, bei der ein Starrahmen als Träger für alle erforderlichen Komponenten dient, wobei an den Längsträgern des Starrahmens jeweils beidseitig an den Enden in Zylindern hydraulisch angetriebene Kolben zur Höhenverstellung der unterhalb der Fahrbahn ablaufenden Vertikalrollen angeordnet sind und die Höhenverstellung über ein aufwendiges hydraulisches und pneumatisches System erfolgt entsprechend der Relativverschiebung, die zwischen der Magnetbahnkabine und dem Starrahmen bei Änderungen der äußeren Kräfte infolge der dazwischen angeordneten Federeinrichtung auftritt.

Ein elektronisch geregeltes Trag- und Führsystem ist komplex und nur für Hochgeschwindigkeitsanwendungen wirtschaftlich. Aufgabe der vorliegenden Erfindung ist es, eine einfach aufgebaute, preiswerte, gut justierbare und einen geringen Einstellstreubereich aufweisende Luftspaltregelung anzugeben. Diese Aufgabe wird durch die kennzeichnenden Merkmale des Anspruchs 1 gelöst. Vorteilhafte Ausgestaltungen und/oder Weiterbildungen sind den Unteransprüchen entnehmbar.

Die Erfindung wird im Folgenden anhand der Figuren beispielhaft näher erläutert.

Figur 1 stellt einen Ausschnitt durch einen Schwebe-/Fahrgestell eines Magnetbahnfahrzeuges mit der erfindungsgemäßen Luftspaltregelung im Zusammenwirken mit dem Magnetbahnfahrweg dar.

Figur 2 zeigt die Aufsicht auf das Schwebe-/Fahrgestell aus Figur 1.

Der Magnetbahnfahrweg besteht aus dem Fahrwegträger und dem Fahrwegprofil. Der Fahrwegträger ist aus dem Tragprofil 11 und dem Querverbinder 12 aufgebaut. Das Fahrwegprofil weist die Tragschiene 21, das Seitenführungsprofil 22 und den Langstator 23 auf.
Das Schwebe-/Fahrgestell enthält den Starrahmen 31, den Spindelantrieb 32, den Stellmotor 321, die oberen Vertikalrollen 33, die unteren Vertikalrollen 34, die Seitenführungsrolle 35 und die Magnetleiste 36. Die nichtdargestellte Magnetbahnkabine kann mit dem Starrahmen 31 zum Beispiel über die Luftfederbälge 45 und den Drehkranz 44 verbunden sein. Die Luftspaltregelung erfolgt erfindungsgemäß durch belastungsabhängige Sollvorgaben mittels der Stellmotoren 321. Die Stellmotoren 321 sind beidseitig jeweils am Ende der Längsträger eines rechteckigen Fahrgestellrahmens 31 angebracht. Sie regeln über die Spindelantriebe 32 den Abstand zwischen den Magnetleisten 36 des Schwebe-/Fahrgestells und dem Langstator 23 mittels einer Steuerelektronik, entsprechend den vorgegebenen zulässigen Belastungswerten für die am Fahrgestell 31 fest angebrachten (nicht höhenverstellbaren) oberen Vertikalrollen 33. Die Belastung der oberen Vertikalrollen 33 wird durch Kraftmeßeinrichtungen wie zum Beispiel Kraftmeßdosen gemessen. Dadurch wird über die einstellbare Lastabtragung des Fahrzeuggewichts auf den Fahrwegträger eine minimale Belastung der vertikalrollen 33 sichergestellt. Durch die erfindungsgemäße Luftspaltregelung ist es weiterhin möglich, den Starrahmen 31 so auszuführen, daß in dessen Mittenbereich ein Freiraum entsteht, wie in Figur 1 gezeigt. Dadurch können Weichen- und Kreuzungsmittelstücke des Magnetbahnfahrweges so ausgeführt werden, das sie über die Fahrwegprofiloberkante ragen und dennoch von den Magnetbahnfahrzeugen befahren werden können.

Besonders vorteilhaft ist es, den Spindelantrieb 32 so auszuführen, daß der Abstand zwischen dem Langstator 23 und der Magnetleiste 36 derart vergrößert werden kann, daß durch Trennung des elektrischen Feldes des Langstators 23 und des magnetischen Feldes der Permanentmagnete der Magnetleiste 36 der Kraftfluß unterbrochen wird und damit eine sichere Antriebsabschaltung zum Beispiel im Parkbereich des Transportsystems oder bei sonstigen Erfordernissen vorgenommen werden kann. Dies ist für die Sicherheit des Fahrbetriebes und im Rangierbetrieb von großer Bedeutung. Dadurch ist es möglich, verschiedene Fahrzeuge in den gleichen Umrichterbereich des Antriebssystems zu fahren, was zur Folge hat, daß durch diese Möglichkeit der Antriebsabschaltung einzelner Fahrzeuge diese mit geringem Abstand zu einander abgestellt werden können und damit eine erhebliche Reduzierung der Parkgleislängen möglich ist.
Eine weitere vorteilhafte Ausführungsart ergibt sich dadurch, daß man die Tragarme der Magnetleisten 36 mit nicht dargestellten Abstützpunkten ausstattet, die so über der oberen Lauffläche der Tragschine 21 positioniert sind, daß sie bei dem maximalen Abstand, der für die sichere Antriebsabschaltung erforderlich ist, das Fahrzeuggewicht auf der oberen Tragschiene 21 abgestützt und so eine vollständige Entlastung der oberen Vertikalrollen 33 erreicht wird. Dadurch vermeidet man bei längeren Standzeiten eine Deformation der elastischen Lauffläche dieser Vertikalrollen. Dadurch verbessern sich die Laufeigenschaften infolge der Vermeidung von Flachstellen. Diese Abstützung des Fahrzeuggewichtes wirkt zugleich auch als Haltebremse um ein Fahrzeug sicher abzustellen. Bei den vorgehenden Ausführungen handelt es sich nur um eine beispielhafte Beschreibung. Sinngemäß kann zum Beispiel auch die Magnetleiste 36 mit dem Starrahmen 31 verbunden sein und die Luftspaltregelung durch eine Höhenverstellung der oberen Vertikalrollen 33 ausgeführt werden.

## Patentansprüche

1. Magnetbahntransportsystem bestehend aus Fahrwegen mit integriertem Langstator (23) und Schwebe-/Fahrgestellen mit auf Magnetleisten (36) befestigten Permanentmagneten zum Tragen und Antreiben der Fahrzeuge, bei denen jeweils ein Starrahmen (31) als Träger für alle erforderlichen Komponenten dient und an den Längsträgern des Starrahmens (31) jeweils beidseitig an den Enden Antriebe zur Höhenverstellung entweder der Magnetleisten (36) oder der Führungs- bzw. Abstandsrollen (33, 34) angeordnet sind zur Luftspaltregelung zwischen den auf den Magnetleisten (36) befestigten Permanentmagneten und den Langstatoren (23) und die Höhenverstellung entsprechend der Belastung vorgenommen wird, **dadurch gekennzeichnet**,
- daß es sich bei dem Antrieb um einen elektrisch oder hydraulisch betriebenen Stellmotor (321) handelt
- und daß mit einer Kraftmeßeinrichtung die Belastung der oberen Führungsrollen (33) gemessen wird, um einen Meßwert zur Luftspaltabstandsregelung bei unterschiedlicher Gewichtsbelastung zu erhalten.

2. Magnetbahntransportsystem nach Anspruch 1, dadurch gekennzeichnet, daß die Luftspaltabstandsregelung elektronisch gesteuert wird, entsprechend einem vorgegebenen Belastungswert.

3. Magnetbahntransportsystem nach Anspruch 1 oder 2, dadurch gekennzeichnet, daß kurzzeitige Belastungsspitzen über eine gewichts- und/oder zeitabhängige Schwellwertregelung ausgeregelt werden.

4. Magnetbahntransportsystem nach einem der vorgehenden Ansprüche, dadurch gekennzeichnet, daß der Starrahmen (31) so ausgeführt ist, daß im Mittenbereich des Gestells in der Längsachse ein Freiraum entsteht, der bis über die Fahrwegprofiloberkante reicht, um Weichen- oder Kreuzungsmittelstücke überfahren zu können.

5. Magnetbahntransportsystem nach einem der vorstehenden Ansprüche, dadurch gekennzeichnet, daß durch die Stellmotoren (321) der Abstand zwischen dem Langstator (23) und der Magnetleiste (36) derart vergrößert werden kann, daß durch Trennung des elektrischen Feldes des Langstators (23) vom lagnetischen Feld der Permanentmagneten der Magnetleiste (36) der Kraftfluß unterbrochen wird und damit eine sichere Antriebsabschaltung erfolgt.

6. Magnetbahntransportsystem nach Anspruch 5, dadurch gekennzeichnet, daß durch eine entsprechende Ausbildung der Tragarme der Magnetleisten (36) mit Abstützpunkten, die über der oberen Lauffläche der Tragschiene (21) positioniert sind, bei dem maximalen Abstand der für die sichere Antriebsabschaltung erforderlich ist, gleichzeitig eine Abstützung des Fahrzeuggewichtes auf der oberen Lauffläche der Fahrwegschienen erfolgt und damit eine vollständige Entlastung der oberen Vertikalrollen (33) des Schwebe-/Fahrgestells erfolgt.

7. Magnetbahntransportsystem nach Anspruch 6, dadurch gekennzeichnet, daß bei der vollständigen Entlastung der oberen Vertikalrollen (33) die Abstützpunkte der Magnetleistentragarme als Standbremse wirken.

## Claims

1. Magnetic track transport system consisting of tracks with integrated longitudinal stator (23) and overhead/under chassis frames with permanent magnets fastened on magnet strips (36) for the supporting and driving of the vehicles, in which a respective rigid frame (31) serves as support for all required components, drives for height adjustment of either the magnet strips (36) or the guide and spacer rollers (33, 34) for the purpose of regulation of air gap between the permament magnets fastened on the magnet strips (36) and the longitudinal stators (23) are arranged at the longitudinal girders of the rigid frame (31) respectively at both sides at the ends, and the height adjustment is undertaken in correspondence with loading, characterised thereby
- that in the case of the drive there is concerned an electrically or hydraulically operated servomotor (21)
- and that the loading of the upper guide rollers (32) is measured by a force measuring device in order to obtain a measurement value for the air gap distance regulation for different weight loading.

2. Magnetic track transport system according to claim 1, characterised thereby that the air gap distance regulation is electronically controlled in correspondence with a predetermined load value.

3. Magnetic track transport system according to claim 1 or 2, characterised thereby that temporary load peaks are regulated out by way of a threshold value regulation dependent on weight and/or time.

4. Magnetic track transport system according to one of the preceding claims, characterised thereby that the rigid frame (31) is so constructed that a free space, which reaches up to the upper edge of the track profile, is present in the middle region of the chassis frame in the longitudinal axis in order to be able to travel over centre members of points or intersections.

5. Magnetic track transport system according to one of the preceding claims, characterised thereby that the distance between the longitudinal stator (23) and the magnet strip (36) can be enlarged by the servomotors (321) in such a manner that the magnetic flux is interrupted by separation of the electric field of the longitudinal stator (23) from the magnetic field of the permanent magnets of the magnet strip (36) and thus a secure switching-off of drive is effected.

6. Magnetic track transport system according to claim 5, characterised thereby that through an appropriate construction of the support arms of the magnet strips (36) with support points positioned above the upper running surface of the support rails (21) at the maximum spacing which is required for secure switching-off of drive, a supporting of the vehicle weight on the upper running surface of the track rails takes place at the same time and thus a complete relieving of the upper vertical rollers (33) of the overhead/under chassis frame is effected.

7. Magnetic track transport system according to claim 5, characterised thereby, that in the case of complete relief of the upper vertical rollers (33) the support points of the magnet strip support arms act as parking brake.

## Revendications

1. Système de transport à voie magnétique constitué de voies avec stator linéaire intégré (23) et châssis à sustentation avec des aimants permanents fixés sur des glissières magnétiques (36) pour porter et entraîner les véhicules, dans le cas de chacun desquels un cadre rigide (31) sert de support pour tous les composants nécessaires et dans le cas desquels, sur chacun des longerons du cadre rigide (31), des deux côtés, aux extrémités, les mécanismes d'entrainement pour le réglage en hauteur, soit des glissières magnétiques (36) soit des galets de guidage et d'écartement (33, 34), sont disposés pour la régulation de l'entrefer entre les aimants permanents, fixés sur les glissières magnétiques (36), et les stators linéaires (23) et dans le cas desquels on procède au réglage en hauteur en fonction de la charge, système caractérisé
- par le fait qu'en ce qui concerne le mécanisme d'entrainement, il s'agit d'un moteur de positionnement (321) à entraînement électrique ou hydraulique
- et par le fait qu'à l'aide d'un dispositif de mesure de la force on mesure la contrainte des galets de guidage supérieurs (33) pour obtenir une valeur de mesure pour la régulation de l'entrefer en cas de contrainte différente provoquée par le poids.

2. Système de transport à voie magnétique selon la revendication 1, caractérisé par le fait que la régulation de l'entrefer est commandée électroniquement, en fonction d'une valeur prescrite de la contrainte.

3. Système de transport à voie magnétique selon la revendication 1 ou 2, caractérisé par le fait que de brèves pointes de contrainte sont éliminées de la régulation au moyen d'une régulation à valeur de seuil fonction du poids et/ou du temps.

4. Système de transport à voie magnétique selon l'une des revendications précédentes, caractérisé par le fait que le cadre rigide (31) est réalisé de façon qu'apparaisse, dans la zone médiane du châssis, dans l'axe longitudinal, un espace libre qui va jusqu'au-dessus du bord supérieur du profilé de voie, pour pouvoir franchir des tronçons médians d'aiguillage ou de croisement.

5. Système de transport à voie magnétique selon l'une des revendications précédentes, caractérisé par le fait que grâce aux moteurs de positionnement (321), on peut augmenter la distance entre le stator linéaire (23) et la glissière magnétique (36) de façon à interrompre le flux de force par séparation du champ électrique du stator linéaire (23) d'avec le champ magnétique des aimants permanents de la glissière magnétique (36) et à obtenir ainsi un arrêt sûr du mécanisme d'entrainement.

6. Système de transport à voie magnétique selon la revendication 5, caractérisé par le fait que grâce à une conception appropriée des bras supports des glissières magnétiques (36) avec des points d'appui qui sont placés au-dessus de la surface de roulement supérieure du rail porteur (21), à la distance maximale nécessaire pour l'arrêt sûr du mécanisme d'entrainement, il se produit en même temps un appui du poids du véhicule sur la surface de roulement supérieure des rails de la voie, et il se fait donc une décharge complète des galets verticaux supérieurs (33) du châssis à sustentation.

7. Système de transport à voie magnétique selon la revendication 6, caractérisé par le fait qu'en cas de décharge complète des galets verticaux supérieurs (33), les points d'appui des bras supports des glissières magnétiques agissent comme freins de maintien.
